# EUROPÄISCHE PATENTSCHRIFT

(11) **EP 1 026 711 B1**
(45) Veröffentlichungstag und Bekanntmachung des Hinweises auf die Patenterteilung: **20.04.2005**
(21) Anmeldenummer: 00101481.0
(22) Anmeldetag: 26.01.2000
(51) Int. Cl.: H01H 3/30

(54) **Schaltantrieb für einen Leistungstrennschalter**
Switch drive for an isolating switch
Commande de commutation pour un sectionneur

(30) Priorität: 06.02.1999 DE 19904931
(43) Veröffentlichungstag der Anmeldung: 09.08.2000
(73) Patentinhaber: Ormazabal Anlagentechnik GmbH, 47804 Krefeld (DE)
(72) Erfinder: Bogner, Albert, Dipl.-Ing., 73614 Schorndorf (DE); Dirks, Rolf, 47877 Willich (DE)

(56) Entgegenhaltungen:
- EP-A- 0 058 585
- EP-A- 0 508 041
- US-A- 3 150 243
- US-A- 4 681 988
- US-A- 4 916 268

## Beschreibung

Die Erfindung betrifft einen Schaltantrieb für einen Leistungstrennschalter mit den Schaltstellungen EIN-AUS-GEERDET, insbesondere zum Abschalten von hohen Strömen in gasisolierten Mittelspannungsschaltanlagen.

Schaltantriebe dienen der Kraftübertragung von der Außenseite einer Schaltanlage zu einem in dieser befindlichen Schaltgerät, beispielsweise zu einem Lasttrenn- oder Leistungstrennschalter. In der EP 0508041 A1 ist ein solcher Federkraft-Schaltantrieb für ein Schaltgerät mit den Schaltstellungen EIN-AUS-GEERDET beschrieben. Dieser Schaltantrieb weist im wesentlichen eine Betätigungswelle zur Betätigung einer Schaltwelle und den mit dieser verbundenen Schaltmessern (Schalterbetätigungswelle) für die EIN- und AUS-Schaltung des mehrpoligen Schaltgerätes, eine Erderbetätigungswelle zur Betätigung der Schaltwelle zum Schalten der Schaltmesser in die GEERDET-Stellung und eine Einschaltfeder sowie eine Ausschaltfeder auf, die über getrennte mechanische Koppelglieder mit einer Antriebswelle für die Ein- und Ausschaltung des Schaltgerätes verbunden sind. Dabei ist an der Schaltwelle ein zweiarmiger Schaltwellenhebel drehfest angeordnet, dessen einer Arm mit einem mit der Schalterbetätigungswelle verbundenen Schaltermitnehmer und dessen anderer Arm mit einem mit der Erderbetätigungswelle verbundenen Erdermitnehmer in Wirkverbindung steht. Die Mitnehmer sind quer zu den beiden parallel zueinander liegenden Betätigungswellen bewegbar angeordnet und weisen jeweils eine Führungskulisse mit Freilauf für ein mit dem jeweiligen Arm des Schaltwellenhebels verbundenes Mitnahmeglied auf. Für die normale handbetätigte "EIN"- und "AUS"-Schaltung (ohne Ausschaltimpuls) wird durch Handdrehung der Schalterbetätigungswelle über eine in diese von außen einführbare Kurbel in die eine oder in die andere Richtung die Einschaltfeder jeweils über den Totpunkt bewegt, wodurch ein Drehsprung erfolgt, der die Schaltwelle über den Schaltermitnehmer und den Schaltwellenhebel in die gewünschte Schaltstellung versetzt. Für kompakte Schaltanlagen besteht für einen derartigen Schaltantrieb die Forderung, diesen auf kleinstem Raum unterbringen zu können bzw. so zu gestalten, daß dieser erhöhten mechanischen und dynamischen Anforderungen gerecht wird, wobei auch die Feder-Antriebsenergien unter Berücksichtigung der zumutbaren Betätigungsenergien erhöht sind.

Aufgabe der Erfindung ist es, einen Schaltantrieb mit den Schaltstellungen EIN-AUS-GEERDET nach dem Oberbegriff des Anspruchs 1 so zu gestalten, daß dieser bei gleichem Platzbedarf und im wesentlichen gleichen Betätigungsenergien, insbesondere für den normalen Schaltvorgang von Hand, mechanisch und dynamisch höher belastbar ist.

Diese Aufgabe wird bei einem Schaltantrieb nach dem Oberbegriff des Anspruchs 1 durch dessen kennzeichnende Merkmale gelöst. Weiterführende Ausgestaltungen sind in den Unteransprüchen formuliert.

Die Erfindung besteht darin, daß der zweiarmige Schaltwellenhebel, der mit seinem einen Arm mit einem Schaltermitnehmer und mit seinem anderen Arm mit einem Erdermitnehmer über jeweils eine an diesen ausgebildete Führungskulisse und ein an dem jeweiligen Arm angeordnetes Mitnahmeelement in Wirkverbindung steht, so gestaltet ist, daß der schaltermitnehmerseitige Arm des Schaltwellenhebels auf der den beiden Betätigungswellen abgewandten Seite in einem stumpfen Winkel zum erdermitnehmerseitigen Arm angeordnet und gegenüber diesem erheblich verlängert ist, und daß die Führungskulisse des Schaltermitnehmers schaltwellenhebelseitig im Abstand von dem in der AUS-Schaltstellung befindlichem Mitnahmeelement für ein Schwenken desselben in die GEERDET-Stellung erweitert ist. Der abgewinkelte und verlängerte Schaltwellenhebel ermöglicht die Übertragung eines wesentlich höheren Drehmomentes bei einer sonst unveränderten räumlichen Zuordnung der Kopplungselemente; also auch bei nahezu unveränderten Gehäusedimensionen. Zur Sicherstellung einer Schaltung von der Schaltstellung AUS in GEERDET und zurück, für die das am Schaltwellenhebel angeordnete Mitnahmeelement infolge der Abwinklung und Verlängerung des Schaltwellenhebels einen entsprechend größeren Schwenkraum benötigt, ist die Führungskulisse des Schaltermitnehmers im Bereich der Schwenkbahn des Mitnahmeelementes erweitert. Im engeren Bereich, der für eine Schaltung des Schalters von AUS nach EIN und zurück relevant ist, ist die Führungskulisse so gestaltet, daß sie das Mitnahmeelement in beiden Bewegungsrichtungen quer zu den Betätigungswellen erfaßt. Dabei bleibt der Schaltwellenhebel mit seinem Mitnahmeelement in seiner freien Beweglichkeit im Erdermitnehmer im wesentlichen unbeeinträchtigt.

Der stumpfe Winkel liegt im Bereich von 120 bis 150°, vorzugsweise jedoch bei 135°. Dieser Winkel gestattet es, den Hebelarm des Schaltwellenhebels erheblich, d.h. um den Faktor 1,3 bis 1,7, vorzugsweise um das 1,5-fache (50 %) zu verlängern, ohne daß die Position des Schaltermitnehmers wesentlich geändert werden muß.

Von Vorteil ist es, den erweiterten Bereich des Schaltermitnehmers durch eine auf der den Betätigungswellen abgewandten Seite angeordnete Schräge zu bilden und den so erweiterten Bereich schaltwellenhebelseitig zu öffnen. Dadurch behält der Schaltermitnehmer im wesentlichen seine äußere Größe, kann seine Funktion beim Schalten von AUS nach EIN und zurück erfüllen und ermöglicht dem Mitnahmeelement beim Schalten von AUS in GEERDET und zurück eine weite Schwenkbahn, die teilweise außerhalb des Schaltermitnehmers verläuft. Die Schräge kann im wesentlichen tangential zur Schwenkbahn des in der AUS-Schaltstellung befindlichen Betätigungselementes und in unmittelbarer Nähe zur Schwenkbahn ausgebildet sein.

Um eine einwandfreie Querbewegung des geöffneten Schaltermitnehmers zu den Betätigungswellen und damit dessen Mitnahmefunktion für den Schaltwellenhebel bei einer Schaltung von der Schaltstellung EIN in die Schaltstellung AUS und zurück sicherzustellen, ist es zweckmäßig, eine Führungsschiene anzuordnen, an der der Schaltermitnehmer geführt ist.

Der Schalterantrieb kann auch mit einem schaltwellenseitig geöffneten Erdermitnehmer ausgerüstet sein.

Die Erfindung wird anhand eines Ausführungsbeispiels erläutert. Die zugehörigen Zeichnungen zeigen schematisch:
Fig. 1: einen Schaltantrieb in der Schaltstellung AUS,
Fig. 2: den Schaltantrieb in der Schaltstellung EIN und
Fig. 3: den Schaltantrieb in der Schaltstellung GEERDET.

Der in den Figuren (besonders Fig. 1) dargestellte Schaltantrieb weist eine Schalterbetätigungswelle 1, einen mit dieser gelenkig verbundenen Schaltermitnehmer 2, eine Erderbetätigungswelle 3, einen an dieser angelenkten Erdermitnehmer 4, eine mit den Schaltmessern der Phasen über eine Pleuelstange (nicht dargestellt) gekoppelte Schaltwelle 5 und einen mit dieser drehfest verbundenen zweiarmigen Schaltwellenhebel 6 auf. An dessen beiden Armen 6a und 6b ist jeweils ein Mitnahmezapfen 7 angeordnet, der mit einer an dem jeweiligen Mitnehmer 2 und 4 ausgebildeteten Führungskulisse 8 und 9 in Eingriff steht. Die Mitnehmer 2 und 4 sind quer zu den Betätigungswellen 1 und 3 bewegbar angeordnet und durch eine Drehung derselben in dieser Querrichtung bewegbar. An der Schalterbetätigungswelle 1 greift an einem zwischen zwei Schaltfederhebeln angeordneten Federaufhängebolzen 10 eine an einer Federführungsstange 11 geführte Schaltfeder 12 an. Der Schaltermitnehmer 2 ist an einer an der der Schalterbetätigungswelle 1 angeordneten Laufbuchse 13 angelenkt und steht auch mit einer Ausschaltfeder AF in Wirkverbindung, über die ein Ausschaltimpuls auf die Schalterbetätigungswelle 1 gebracht werden kann. Der Schaltwellenhebel 6 ist zwischen dem Schaltermitnehmer 2 und dem Erdermitnehmer 4 angeordnet und durch diese Mitnehmer um die Achse A der Schaltwelle 5 schwenkbar. Der schaltermitnehmerseitige Arm 6a des Schaltwellenhebels 6 ist auf der den beiden Betätigungswellen 1 und 3 abgewandten Seite in einem stumpfen Winkel α von 135° zum erdermitnehmerseitigen Arm 6b abgewinkelt und um 50% länger als dieser ausgebildet.

Die Führungskulisse 8 des Schaltermitnehmers 2 ist in einem dem Schaltwellenhebel 6 abgewandten Bereich U-förmig gestaltet und stellt zwei gegenüberliegende Anschlagflächen 8a und 8b für den Mitnahmezapfen 7. In dem dem Schaltwellenhebel 6 zugewandten Bereich ist der Schaltermitnehmer 2 offen, die Führungskulisse 8 ist zur Öffnung zu erweitert und weist auf der den Betätigungswellen 1 und 3 abgewandten Seite eine Schräge 14 auf. Diese ist im wesentlichen tangential zur Schwenkbahn RB des in der AUS-Schaltstellung (U) befindlichen Mitnahmezapfens 7 und in unmittelbarer Nähe - Spiel S - zu dieser ausgebildet, wobei die Schräge 14 in einem Abstand B von der durch den in dieser Stellung befindlichen Mitnahmezapfen 7 bestimmten Senkrechten zu den Betätigungswellen 1 und 3 beginnt. Bei Linksdrehung des Schaltwellenhebels 6 rückt das Mitnahmeelement 7 vollständig aus der Innenkontur des Schaltmitnehmers 2 heraus. Zur Vermeidung unzulässiger Reibung und zum Toleranzausgleich ist hier der kleine Abstand (Spiel S) hilfreich.

Bei Linksbewegung der Laufbuchse 13 nimmt der Schaltmitnehmer 2 den Schaltwellenhebel 6 über das Mitnahmeelement 7 mit. Der Abstand B stellt sicher, daß das Mitnahmeelement 7 auf der Innenfläche des Schaltmitnehmers 2 zu vollständigen Auflage kommt und nicht die Schräge 14 in Eingriff gebracht wird.

Zur Einhaltung der vorbestimmten Bewegungsrichtung ist eine Führungsschiene 15 angeordnet, mit der der Schaltermitnehmer 2 in Eingriff steht.

Zur Schaltung in die EIN-Schaltstellung (E) wird die Schalterbetätigungswelle 1 durch eine Handdrehung über eine in diese von außen einführbare Kurbel so weit verdreht, daß die Schaltfeder 12 über den Totpunkt bewegt und dadurch ein Drehsprung der Schalterbetätigungswelle 1 ausgelöst wird. Der Schaltermitnehmer 2 wird dabei quer zur Schalterbetätigungswelle 1 in die in Fig. 2 dargestellte EIN-Schaltposition (E) verschoben (Hub H1), wobei der in der Führungskulisse 8 befindliche Mitnahmezapfen 7 von der Anschlagfläche 8b erfaßt wird und den Schaltwellenhebel 6, die Schaltwelle 5 und die Schaltmesser im Uhrzeigersinn in die Schaltstellung EIN (E) verschwenkt. Durch eine entgegengesetzte Drehung der Schalterbetätigungswelle 1 kann der Schalter wieder in die Schaltstellung AUS (U) gebracht werden, wobei der Schaltermitnehmer 2 den Mitnahmezapfen 7 mit seiner Anschlagfläche 8a erfaßt und den Schaltwellenhebel 6 und damit die Schaltwelle 5 gegen den Uhrzeigersinn verdreht.

Aus der AUS-Schaltstellung (U) heraus kann der Schalter in die GEERDET-Schaltstellung (R) geschaltet werden. Dazu wird die Erderbetätigungswelle 3 betätigt und der an dieser angelenkte Erdermitnehmer 4 bewegt (Hub H2), der den mit diesem in Eingriff stehenden Mitnahmezapfen 7 und damit den Schaltwellenhebel 6, die Schaltwelle 5 und die Schaltmesser im Gegenuhrzeigersinn in die GEERDET-Position (R) schwenkt, wie in Fig. 3 gezeigt ist. Dabei wird der schaltermitnehmerseitige Mitnahmezapfen 7 aus der schaltwellenhebelseitig offenen Führungskulisse 8 des Schaltermitnehmers 2 entlang der dort ausgebildeten Schräge 14 ausgeschwenkt. Der Schaltermitnehmer 2 bleibt in seiner AUS-Position (U). Ein Zurückschalten des Schalters in die AUS-Schaltstellung (U) wird durch eine umgekehrte Bewegung des Erdermitnehmers 4 veranlaßt. Der schaltermitnehmerseitige Mitnahmezapfen 7 tritt dabei wieder in die Führungskulisse 8 ein.

## Patentansprüche

1. Schaltantrieb für einen Leistungstrennschalter mit jeweils einem Festkontakt und einem betätigbaren Schaltmesser je Phase und einer sowohl von einer Schalterbetätigungswelle (1) als auch von einer Erderbetätigungswelle (3) über einen zweiarmigen Schaltwellenhebel (6) antreibbaren und mit den Schaltmessern der Phasen gekoppelten Schaltwelle (5), wobei der eine Arm (6a) des Schaltwellenhebels (6) mit einem mit der Schalterbetätigungswelle (1) verbundenen Schaltermitnehmer (2) und der andere Arm (6b) mit einem mit der Erderbetätigungswelle (3) verbundenen Erdermitnehmer (4) in Wirkverbindung steht und die Mitnehmer (2, 4) quer zu den beiden parallel angeordneten Betätigungswellen (1; 3) bewegbar sind und jeweils eine Führungskulisse (8, 9) für ein mit dem jeweiligen Arm verbundenes Mitnahmeelement (7) aufweisen, **dadurch gekennzeichnet, daß** der schaltermitnehmerseitige Arm (6a) des Schaltwellenhebels (6) auf der den beiden Betätigungswellen (1; 3) abgewandten Seite in einem stumpfen Winkel (a) zum erdermitnehmerseitigen Arm (6b) angeordnet und gegenüber diesem erheblich verlängert ist, und daß die Führungskulisse (8) des Schaltermitnehmers (2) schaltwellenhebelseitig im Abstand (B) von dem in der AUS-Schaltstellung (U) befindlichen Mitnahmeelement (7) für ein Schwenken desselben in die GEERDET-Stellung (R) erweitert ist.

2. Schaltantrieb nach Anspruch 1, **dadurch gekennzeichnet, daß** der stumpfe Winkel (α) im Bereich von 120° bis 150° liegt.

3. Schaltantrieb nach Anspruch 2, **dadurch gekennzeichnet, daß** der stumpfe Winkel (α) 135° beträgt.

4. Schaltantrieb nach Anspruch 1, **dadurch gekennzeichnet, daß** der Schaltermitnehmer (2) schaltwellenhebelseitig offen ist und der erweiterte Bereich durch eine auf der den Betätigungswellen (1; 3) abgewandten Seite ausgebildete Schräge (14) gebildet ist.

5. Schaltantrieb nach Anspruch 4, **dadurch gekennzeichnet, daß** die Schräge (14) im wesentlichen tangential zur Schwenkbahn (RB) des in der AUS-Schaltstellung (U) befindlichen Mitnahmeelementes (7) und mit geringem Abstand (S) zu dieser ausgebildet ist.

6. Schaltantrieb nach Anspruch 1 oder 4, **dadurch gekennzeichnet, daß** der Schaltermitnehmer (2) an einer quer zu den Betätigungswellen (1; 3) ausgebildeten Führungsschiene (15) geführt ist.

7. Schaltantrieb nach Anspruch 1, **dadurch gekennzeichnet, daß** die Führungskulisse (9) des Erdermitnehmers (4) schaltwellenhebelseitig offen ist.

## Claims

1. A switch drive for an isolating switch having a respective fixed contact and an actuable switch blade for each phase and a switch shaft (5), which may be driven by both a switch actuating shaft (1) and an earth actuating shaft (3) by way of a two-armed switch shaft lever (6) and is coupled to the switch blades of the phases, the one arm (6a) of the switch shaft lever (6) being in operative communication with a switch carrier (2) connected to the switch actuating shaft (1) and the other arm (6b) being in operative communication with an earth carrier (4) connected to the earth actuating shaft (3) and the carriers (2, 4) being movable transversely to the two parallel-arranged actuating shafts (1; 3) and having a respective guide link (8, 9) for a carrier element (7) connected to the respective arm, **characterised in that**, on the side remote from the two actuating shafts (1; 3), the arm (6a) of the switch shaft lever (6) which is on the switch carrier side is arranged at an oblique angle (α) with respect to the arm (6b) on the earth carrier side and is extended considerably with respect to this latter, and **in that** the guide link (8) of the switch carrier (2) is widened on the switch shaft lever side at a spacing (B) from the carrier element (7) located in the OFF switch position (U) for a pivoting motion of said carrier element into the EARTHED position (R).

2. A switch drive according to Claim 1, **characterised in that** the obtuse angle (α) is in the range between 120° and 150°.

3. A switch drive according to Claim 2, **characterised in that** the obtuse angle (α) is 135°.

4. A switch drive according to Claim 1, **characterised in that** the switch carrier (2) is open on the switch shaft lever side and the widened region is formed by a chamfer (14) constructed on the side remote from the actuating shafts (1; 3).

5. A switch drive according to Claim 4, **characterised in that** the chamfer (14) is constructed substantially tangentially to the pivotal path (RB) of the carrier element (7) located in the OFF switch position and at a small spacing (S) therefrom.

6. A switch drive according to Claim 1 or 4, **characterised in that** the switch carrier (2) is guided along a guide rail (15) constructed transversely to the actuating shafts (1; 3).

7. A switch drive according to Claim 1, **characterised in that** the guide link (9) of the earth carrier (4) is open on the switch shaft lever side.

## Revendications

1. Mécanisme de commutation pour sectionneur à coupure de charge comportant pour chaque phase un contact fixe et un couteau d'interrupteur commandé, et un arbre de commutation (5) qui peut être entraîné aussi bien par un arbre d'actionnement de commutateur (1) que par un arbre d'actionnement de prise de terre (3) par l'intermédiaire d'un levier d'arbre de commutation (6) à deux bras qui est couplé aux couteaux d'interrupteur des phases, l'un des bras (6a) du levier d'arbre de commutation (6) étant en liaison active avec un actionneur de commutation (2) relié à l'arbre d'actionnement de commutateur (1), et l'autre bras (6b) étant en liaison active avec un actionneur de prise de terre (4) relié à l'arbre d'actionnement de prise de terre (3), et les actionneurs (2, 4) étant déplaçables transversalement aux deux arbres d'actionnement (1 ; 3) agencés en parallèle et comportant chacun un coulisseau de guidage (8, 9) destiné à un élément d'entraînement (7) relié au bras respectif, **caractérisé en ce que** le bras (6a) du levier d'arbre de commutation (6), qui se trouve du côté de l'actionneur de commutation, est disposé du côté opposé aux deux arbres d'actionnement (1 ; 3) en formant un, angle obtus (α) par rapport au bras (6b) se trouvant du côté de l'actionneur de prise de terre et est beaucoup plus long que celui-ci, et **en ce que** le coulisseau de guidage (8) de l'actionneur de commutation (2) est élargi, du côté du levier d'arbre de commutation, à une distance (B) de l'élément d'entraînement (7) se trouvant dans la position de commutation DÉCONNECTÉ (U) pour que celui-ci puisse pivoter dans la position TERRE (R).

2. Mécanisme de commutation selon la revendication 1, **caractérisé en ce que** l'angle obtus (α) est dans la gamme allant de 120° à 150°.

3. Mécanisme de commutation selon la revendication 2, **caractérisé en ce que** l'angle obtus (α) est de 135°.

4. Mécanisme de commutation selon la revendication 1, **caractérisé en ce que** l'actionneur de commutation (2) est ouvert du côté du levier d'arbre de commutation, et la région élargie est formée par un chanfrein (14) conformé du côté opposé aux arbres d'actionnement (1 ; 3).

5. Mécanisme de commutation selon la revendication 4, **caractérisé en ce que** le chanfrein (14) est conformé sensiblement tangentiellement à la section de pivotement (RB) de l'élément d'entraînement (7) se trouvant dans la position de commutation DÉCONNECTÉ et à une faible distance (S) de cet élément d'entraînement.

6. Mécanisme de commutation selon la revendication 1 ou 4, **caractérisé en ce que** l'actionneur de commutation (2) est guidé par un rail de guidage (15) conformé transversalement aux arbres d'actionnement (1 ; 3).

7. Mécanisme de commutation selon la revendication 1, **caractérisé en ce que** le coulisseau de guidage (9) de l'actionneur de prise de terre (4) est ouvert du côté du levier d'arbre de commutation.
